# EUROPÄISCHE PATENTSCHRIFT

(11) **EP 3 649 709 B1**
(45) Veröffentlichungstag und Bekanntmachung des Hinweises auf die Patenterteilung: **09.11.2022**
(21) Anmeldenummer: 18734795.0
(22) Anmeldetag: 26.06.2018
(51) Int. Cl.: H01T 4/02, H01T 4/12

(54) **ABLEITER**
ARRESTER
PARASURTENSEUR

(30) Priorität: 05.07.2017 DE 102017115035
(43) Veröffentlichungstag der Anmeldung: 13.05.2020
(73) Patentinhaber: TDK Electronics AG, 81671 München (DE)
(72) Erfinder: KLINGER, Torsten, 01445 Radebeul (DE); FANG, Zhipeng, Xiaogan Hubei 432104 (CN); WERNER, Frank, 13591 Berlin (DE)
(74) Vertreter: Epping - Hermann - Fischer
(86) Internationale Anmeldenummer: PCT/EP2018/067129
(87) Internationale Veröffentlichungsnummer: WO 2019/007755

(56) Entgegenhaltungen:
- EP-A2- 2 648 292
- DE-A1- 2 310 960
- DE-A1-102008 029 094
- DE-A1-102011 014 582
- DE-A1-102013 109 393
- JP-A- H06 140 122
- JP-A- 2004 127 832
- US-A- 4 104 693

## Beschreibung

Die Erfindung betrifft einen Ableiter zum Schutz vor Überspannungen, insbesondere einen Gasentladungsüberspannungsableiter.

Ein Überspannungsableiter, kurz Ableiter, dient zur Begrenzung gefährlicher oder unerwünschter Überspannungen in elektrischen Leitungen und Geräten. Dadurch kann eine überspannungsbedingte Schädigung der Leitungen und Geräte vermieden werden.

Gasgefüllte Ableiter, die auch als Gasableiter bezeichnet werden, sind Ableiter, bei denen die Überspannung im Gasableiter durch das selbsttätige Zünden einer Gasentladung abgebaut wird. Sie arbeiten nach dem gasphysikalischen Prinzip der Bogenentladung, wobei sich nach Erreichen einer Ableiteransprechspannung, kurz als Ansprechspannung oder als Zündspannung bezeichnet, innerhalb von Nanosekunden ein Lichtbogen im gasdichten Entladungsraum bildet. Durch die hohe Stromtragfähigkeit des Bogens wird die Überspannung effektiv kurzgeschlossen.

Wird ein Ableiter während einer Stoßstrombelastung aktiviert, so schlagen Ladungsträger, i.A. Elektronen, der Kathode auf der Anode ein, was zum einen eine starke Belastung für das Anodenmaterial darstellt. Auch zeigt sich, dass sich die elektrischen Eigenschaften, insbesondere der Isolationswiderstand nach einer Stoßstrombelastung, von Ableitern mit zunehmender Aktivierungszahl verschlechtern. Bei konventionellen Gasableitern mit zwei Elektroden kann es insbesondere zu einer Bedampfung der Keramikinnenwand mit leitendem Elektrodenmaterial kommen. Dies führt zu einer Reduzierung des Isolationswiderstands des Ableiters. Ferner können dadurch unzulässig hohe Leckströme bei Betrieb an der Nennwechselspannung hervorgerufen werden.

Die Dokumente EP 2 648 292 A2 und EP 2 648 293 A2 beschreiben eine Gasentladungsröhre welche eine spezielle Form der eingesetzten Keramik aufweist, wodurch eine flächige Bedampfung der Keramik verhindert und der Isolationswiderstand nach Belastung erhöht wird. Das Dokument US4104693 offenbart einen Ableiter gemäß dem Oberbegriff des Anspruchs 1.

Eine zu lösende Aufgabe besteht darin, einen verbesserten Ableiter anzugeben, beispielsweise einen Ableiter der besonders platzsparend ist und/oder eine sehr hohe Stoßstrombelastbarkeit und/oder einen hohen Isolationswiderstand aufweist.

Diese Aufgabe wird durch die Merkmale gemäß dem unabhängigen Anspruch gelöst.

Gemäß einem Aspekt wird ein Ableiter angegeben. Der Ableiter ist ausgebildet zum Schutz vor Überspannungen. Beispielsweise dient der Ableiter zum Schutz vor Überspannungen bei Anwendungen im Telekommunikationsbereich. Vorzugsweise weist der Ableiter einen Anwendungsbereich bis 20 kA Strombelastung und 8/20 µs Impulswelle auf.

Der Ableiter weist eine erste Elektrode auf. Der Ableiter weist ferner eine zweite Elektrode auf. Der Ableiter kann auch weitere Elektroden, zum Beispiel eine dritte Elektrode, aufweisen. Die Elektroden weisen ein elektrisch leitendendes Material, beispielsweise Kupfer oder eine Eisen-Nickellegierung, auf.

Der Ableiter weist ferner einen Grundkörper, insbesondere einen Keramikkörper, auf. Der Keramikkörper ist ausgebildet und angeordnet zur elektrischen Trennung der Elektroden. Der Keramikkörper dient ferner der mechanischen Verbindung der Elektroden. Der Keramikkörper weist eine einfache Grundform auf, beispielsweise eine Zylinderform oder eine Ringform.

Die Elektroden und der Keramikkörper schließen einen mit einem Edelgas gefüllten Hohlraum ein. Vorzugsweise ist der Ableiter ein Gasentladungsüberspannungsableiter.

Die Elektroden weisen einen Abstand A zueinander in Richtung einer Querachse des Ableiters auf. Der Abstand A zwischen den Elektroden variiert entlang einer Längsachse des Ableiters. Die Längsachse verläuft dabei senkrecht zur Querachse.

Eine Form oder äußere Gestalt der Elektroden ist auf einfache Art und Weise an die speziellen Anforderungen des Ableiters anpassbar. Durch die spezielle Formgebung der Elektroden wird eine flächige Bedampfung des Keramikkörpers verhindert. Dadurch wird ein hoher Isolationswiderstand des Ableiters nach Belastung gewährleistet.

Die Keramik kann in ihrer Formgebung sehr einfach gehalten werden. Insbesondere ist keine spezielle Formgebung der Keramik zur Erhöhung des Isolationswiderstands erforderlich. Teure Herstellungskosten für eine aufwändige Keramik entfallen.

Die Elektroden können ferner schmal bzw. flach gehalten werden. Beispielsweise sind die Elektroden in ihrer Grundform scheiben- oder plättchenförmig ausgebildet. Damit wird eine geringe Bauhöhe des Ableiters erzielt. Somit wird ein platzsparender, kostengünstiger und besonders effektiver Ableiter bereitgestellt.

Gemäß der Erfindung weist die jeweilige erste und zweite Elektrode wenigstens eine Vertiefung auf. Die Vertiefung stellt eine zentrale Vertiefung dar. Insbesondere ist die Vertiefung in einem zentralen Bereich oder Mittelbereich der jeweiligen Elektrode und damit in einem zentralen Bereich des Ableiters ausgebildet. Die Vertiefung kann als eine Auswölbung verstanden werden.

Vorzugsweise ist der Ableiter rotationssymmetrisch ausgebildet. Die Vertiefungen der Elektroden sind einander gegenüberliegend um die Längsachse des Ableiters ausgebildet. Vorzugsweise sind die Vertiefungen durch einen Stanzprozess ausgebildet.

Die jeweilige Vertiefung vergrößert eine Ausdehnung des Hohlraums entlang der Querachse. Durch die Vertiefungen wird der Abstand A der Elektroden zueinander (Abstand der Elektroden in einer Querrichtung des Ableiters) vergrößert. Insbesondere ist im Bereich der Vertiefungen der Abstand zwischen den Elektroden maximal.

Gemäß einem Ausführungsbeispiel weist der Ableiter wenigstens einen Bogenzündbereich auf. Der Ableiter kann auch mehr als einen Bogenzündbereich, beispielsweise zwei Bogenzündbereiche, aufweisen. Der Ableiter weist ferner wenigstens einen Bogenbrennbereich auf. Vorzugsweise ist im Bogenbrennbereich ein Aktivierungsmaterial angeordnet. Das Aktivierungsmaterial, beispielsweise Silikate und/oder Halogenide von Alkalimetallen, legt den Bereich, in dem der Bogen brennt, räumlich fest.

Bogenzündbereich und Bogenbrennbereich sind räumlich voneinander getrennt. Vorzugsweise ist der Bogenbrennbereich in einem Bereich zwischen den Vertiefungen angeordnet. Der Abstand der Elektroden im Bogenbrennbereich ist folglich maximal und insbesondere größer als der Abstand der Elektroden im Bogenzündbereich. Ferner ist der Bogenbrennbereich vorzugsweise in einem zentralen Bereich oder Mittelbereich des Ableiters angeordnet. Der wenigstens eine Bogenzündbereich schließt sich an den Bogenbrennbereich an und ist vorzugsweise in einem Seitenbereich des Ableiters angeordnet. Damit ist der Bogenzündbereich räumlich näher an dem Keramikkörper angesiedelt als der Bogenbrennbereich.

Beim Aktivieren des Ableiters kann sich Anodenmaterial aus der Anode herauslösen. Dieses herausgelöste Anodenmaterial kann sich auf dem Keramikkörper, der die beiden Elektroden elektrisch trennt, niederschlagen. Damit wird mit zunehmender Aktivierungszahl eine elektrische Brücke, d. h. eine galvanische Verbindung mit immer geringer werdendem elektrischen Widerstand, zwischen den beiden Elektroden gebildet, wodurch sich der Isolationswiderstand verringert.

Dadurch, dass der Ableiter in zwei unterschiedliche Bereiche aufgeteilt ist und insbesondere der Bogenzündbereich vom Bogenbrennbereich räumlich getrennt ist, wird der Ladungstransfer im zentral gelegenen Bogenbrennbereich gebündelt. Der Keramikkörper wird so vor einem Bedampfen mit leitenden Partikeln der Anode geschützt. Zwar kann Anodenmaterial weiterhin im Inneren des Ableiters verteilt werden. Aufgrund der Trennung von Bogenbrennbereich und Bogenzündbereich werden dabei im Wesentlichen jedoch lediglich Oberflächen im zentralen Brennbereich, also im Wesentlichen die Elektroden selbst, bedampft. Der Keramikkörper wird dadurch nicht kurzgeschlossen und der Isolationswiderstand des Ableiters kann auch nach einer hohen Anzahl an Stoßstrombelastungen zuverlässig arbeiten. Damit wird ein besonders zuverlässiger und langlebiger Ableiter bereitgestellt.

Gemäß einem Ausführungsbeispiel weist die jeweilige Elektrode eine Abfolge von wenigstens einer Vertiefung und wenigstens einer Erhebung oder Ausbuchtung auf. Die spezifische Form der jeweiligen Elektrode verhindert eine flächige Bedampfung des Keramikkörpers und gewährleistet damit einen hohen Isolationswiderstand nach Belastung.

Gemäß der Erfindung weist der Ableiter eine dritte Elektrode auf. Die dritte Elektrode ist zwischen der ersten und der zweiten Elektrode angeordnet. Die dritte Elektrode weist eine einfache und insbesondere eine gerade Form auf. Die dritte Elektrode weist eine ebene Oberfläche auf. Insbesondere ist die dritte Elektrode frei von einer Vertiefung. Damit ist die dritte Elektrode deutlich einfacher gestaltet als die erste und die zweite Elektrode.

Die dritte Elektrode kann einen Durchbruch bzw. eine Aussparung aufweisen. Der Durchbruch dient der Verbindung des gasgefüllten Hohlraums zwischen der ersten und der dritten Elektrode mit dem gasgefüllten Hohlraum zwischen der zweiten und der dritten Elektrode. Dadurch können im Falle einer Überspannung beide Strecken des Ableiters gezündet werden. Die erste und die zweite Elektrode weisen einen minimalen Abstand A zueinander in Richtung der Querachse des Ableiters auf. Neben dem Bereich des maximalen Abstands gibt es folglich einen Bereich, in dem der Abstand zwischen der Elektroden minimal ist. Vorzugsweise weisen die erste Elektrode und die zweite Elektrode jeweils wenigstens eine Ausbuchtung auf. Die Ausbuchtung weist beispielsweise eine ringförmige Nut auf. Die jeweilige Ausbuchtung ist beispielsweise gestanzt. Die Ausbuchtung erstreckt sich entlang der Querachse des Ableiters in den jeweiligen gasgefüllten Hohlraum hinein. Der minimale Abstand ist im Bereich der Ausbuchtung ausgebildet.

Alternativ oder zusätzlich weisen die erste Elektrode und die dritte Elektrode einen minimalen Abstand zueinander in Richtung der Querachse des Ableiters auf. Vorzugsweise weist die erste Elektrode im Bereich des minimalen Abstands eine Ausbuchtung oder Erhebung auf. Die dritte Elektrode ist vorzugsweise frei von einer Erhebung oder Ausbuchtung.

Alternativ oder zusätzlich weisen die zweite Elektrode und die dritte Elektrode einen minimalen Abstand zueinander in Richtung der Querachse des Ableiters auf. Vorzugsweise weist die zweite Elektrode im Bereich des minimalen Abstands eine Ausbuchtung oder Erhebung auf.

Der wenigstens eine Bogenzündbereich ist im Bereich des minimalen Abstands angeordnet. Durch den minimalen Abstand der Elektroden wird die Zündung des Lichtbogens erleichtert. Damit wird ein besonders effektiver Ableiter bereitgestellt.

Gemäß der Erfindung weist die jeweilige zentrale Vertiefung einen Durchmesser D1 auf. Die Elektroden weisen ferner einen Innendurchmesser D2 auf. Der Elektrodeninnendurchmesser D2 bezeichnet dabei einen Innenbereich der jeweiligen Elektrode der seitlich durch den Keramikkörper begrenzt ist. Der Elektrodeninnendurchmesser D2 ist charakterisiert durch die Ausdehnung der jeweiligen Elektrode im Bereich des gasgefüllten Hohlraums. Es gilt 0,7 ≤ (D2/D1) · A ≤ 1,3. Besonders bevorzugt gilt (D2/D1) · A = 1,1.

Die Erfindung wird im Folgenden anhand von Ausführungsbeispielen und den dazugehörigen Figuren näher erläutert.

Die nachfolgend beschriebenen Zeichnungen sind nicht als maßstabsgetreu aufzufassen. Vielmehr können zur besseren Darstellung einzelne Dimensionen vergrößert, verkleinert oder auch verzerrt dargestellt sein.

Elemente, die einander gleichen oder die die gleiche Funktion übernehmen, sind mit gleichen Bezugszeichen bezeichnet.
- Figur 1: zeigt eine Schnittdarstellung eines 2-Elektrodenableiters zum Schutz vor Überspannungen, nicht gemäß der Erfindung,
- Figur 2: zeigt eine Schnittdarstellung eines 3-Elektrodenableiters zum Schutz vor Überspannungen,
- Figur 3: zeigt eine perspektivische Ansicht des 2-Elektrodenableiters gemäß Figur 1,
- Figur 4: zeigt eine Draufsicht auf den 2-Elektrodenableiter gemäß Figur 1.

Die Figuren 1, 3 und 4 zeigen einen 2-Elektroden-Ableiter 1 zum Schutz vor Überspannungen. Der Ableiter 1 weist eine erste Elektrode 2 und eine zweite Elektrode 3 auf. Der Ableiter 1 weist ferner einen Keramikkörper 5 zur elektrischen Isolierung der Elektroden 2, 3 auf. Der Keramikkörper 5 dient ferner der mechanischen Verbindung der Elektroden 2, 3. Der Keramikkörper 5 weist eine sehr einfache Form, beispielsweise eine Ringform oder eine Zylinderform, auf, wie beispielsweise aus Figur 3 ersichtlich ist.

Der Ableiter 1 weist einen Hohlraum 10 auf (Figur 1). Der Hohlraum 10 ist mit einem Gas, insbesondere einem Edelgas, gefüllt. Der Ableiter 1 ist insbesondere ein gasgefüllter Überspannungsableiter. Der Hohlraum 10 wird in Richtung einer Querachse Q des Ableiters 1 von den beiden Elektroden 2, 3 räumlich begrenzt. Die beiden Elektroden 2, 3 bilden damit eine obere sowie eine untere Begrenzung des Hohlraums 10. In Richtung einer Längsachse L des Ableiters 1 wird der Hohlraum 10 durch den Keramikkörper 5 räumlich begrenzt. Der Keramikkörper 5 stellt damit eine seitliche Begrenzung des Hohlraums 10 dar. In dem Hohlraum 10 kann eine Zündhilfe 12 angeordnet sein. Die Zündhilfe 12 weist beispielsweise mit einem Graphitstift auf die Innenwand des Keramikköpers 5 aufgebrachte Striche (Zündstriche) auf.

Der Hohlraum 10 weist einen Durchmesser bzw. eine (maximale) Ausdehnung entlang der Längsachse L auf. Der Durchmesser des Hohlraums 1 entspricht einem Elektrodeninnendurchmesser D2 der jeweiligen Elektrode 2, 3. Der Elektrodeninnendurchmesser D2 bezeichnet dabei einen Innenbereich der jeweiligen Elektrode 2, 3 der seitlich durch den Keramikkörper 5 begrenzt ist. Der Elektrodeninnendurchmesser D2 ist charakterisiert durch die Ausdehnung der jeweiligen Elektrode 2, 3 im Bereich des Hohlraums 10.

Die Elektroden 2, 3 weisen ein elektrisch leitfähiges Material auf. Die jeweilige Elektrode 2, 3 kann beispielsweise Kupfer oder eine Eisen-Nickellegierung aufweisen. Vorzugsweise ist das Material der jeweiligen Elektrode 2, 3 plastisch deformierbar. In einer Grundform sind die Elektroden 2, 3 vorzugsweise scheiben- oder plättchenförmig ausgebildet. Insbesondere ist die jeweilige Elektrode 2, 3 flach ausgebildet. Mit anderen Worten, die jeweilige Elektrode 2, 3 weist eine geringe Ausdehnung entlang der Querachse Q auf. Insbesondere beträgt eine Längsausdehnung der jeweiligen Elektrode 2, 3 (also eine Ausdehnung der Elektrode 2, 3 entlang der Längsachse L) ein Vielfaches der Querausdehnung.

Die jeweilige Elektrode 2, 3 weist eine geschwungene Form auf. Eine Oberfläche der jeweiligen Elektrode 2, 3 ist uneben. Insbesondere ist die dem Hohlraum zugewandte und die dem Hohlraum abgewandte Oberfläche der jeweiligen Elektrode uneben. D.h. diese Oberflächen verlaufen zumindest nicht durchgehend entlang einer Längsachse. Dabei kann die jeweilige Elektrode 2, 3 eine abgerundete oder eine eckige Oberfläche aufweisen. Beispielsweise weist die jeweilige Elektrode 2, 3 einen gebogenen und/oder gestanzten Metallstreifen bzw. ein gebogenes und/oder gestanztes Metallplättchen auf.

Die Elektroden 2, 3 weisen einen Abstand A zueinander auf. Insbesondere bezeichnet A den Abstand der Elektroden 2, 3 entlang der Querachse Q. Auf Grund der speziellen Formgebung der Elektroden 2, 3 variiert der Abstand A entlang der Längsachse L. Mit anderen Worten, an verschiedenen Stellen entlang der Längsachse L weisen die Elektroden 2, 3 unterschiedliche Abstände zueinander auf, wie später im Detail beschrieben wird.

Die beiden Elektroden 2, 3 können symmetrisch um die Längsachse L und/oder um die Querachse Q herum ausgebildet sein. In diesem Ausführungsbeispiel weist die erste Elektrode 2 jedoch eine größere Ausdehnung 14 entlang der Längsachse L auf als die zweite Elektrode 3. Die Ausdehnung 14 ist streifenförmig ausgebildet. Die Ausdehnung 14 weist eine geschwungene Form auf. Durch die größere Längsausdehnung 14 kann eine elektrische Kontaktierung des Ableiters 1 ermöglicht bzw. vereinfacht werden. Insbesondere dient die Ausdehnung 14 der Kontaktierung der ersten Elektrode 2 beispielsweise auf einem SMD pad.

Jede Elektrode 2, 3 weist eine Vertiefung 7 auf. In der in Figur 1 dargestellten Schnittdarstellung ist erkennbar, dass die Vertiefung 7 als eine Auswölbung der jeweiligen Elektrode 2, 3 angesehen werden kann. An einer Oberfläche, insbesondere der dem Hohlraum 10 zugewandten Oberfläche der Elektrode 2, 3 ist hierbei die Vertiefung 7 in Richtung der Querachse Q erkennbar, während an der dem Hohlraum 10 abgewandten Oberfläche (Außenfläche) der Elektrode 2, 3 eine Ausbuchtung /Erhebung vorliegt. Die Vertiefung 7 ist vorzugsweise kreisförmig ausgebildet (siehe Figur 3).

Die Vertiefung 7 der beiden Elektroden 2, 3 ist jeweils zentral um die Längsachse L des Ableiters 1 herum ausgebildet. Die Vertiefung 7 ist zum Hohlraum 10 hin geöffnet. Da die jeweilige Vertiefung 7 zentral bzw. mittig im gasgefüllten Hohlraum 10 des Ableiters 1 angeordnet ist, stellt die jeweilige Vertiefung 7 eine zentrale Vertiefung 7 dar. Die Vertiefungen 7 der beiden Elektroden 2, 3 sind einander gegenüberliegend angeordnet.

Die Vertiefung 7 vergrößert den Abstand A der beiden Elektroden 2, 3 in Richtung quer zur Längsachse L, also in Richtung der Querachse Q. Mit anderen Worten, durch die Vertiefung 7 wird die Ausdehnung des Hohlraums 10 entlang der Querachse in einem räumlich begrenzten Bereich vergrößert. Insbesondere weisen die Elektroden 2, 3 im Bereich der Vertiefungen 7 einen maximalen Abstand A auf.

Jede Elektrode 2, 3 weist ferner wenigstens eine Ausbuchtung 11 auf. Selbstverständlich kann auch eine Vielzahl von Ausbuchtungen 11, beispielsweise zwei, drei, vier oder fünf Ausbuchtungen 11, vorgesehen sein.

In der in Figur 1 dargestellten Schnittdarstellung ist erkennbar, dass die Ausbuchtung 11 ebenfalls als eine Auswölbung der jeweiligen Elektrode 2, 3 angesehen werden kann. Hier ist jedoch die Wölbungsrichtung umgekehrt im Vergleich zu der Wölbungsrichtung der oben beschriebenen Vertiefung 7. An der dem Hohlraum 10 zugewandten Oberfläche der Elektrode 2, 3 ist insbesondere die Ausbuchtung 11 / erhebung in Richtung der Querachse Q erkennbar, während an der dem Hohlraum 10 abgewandten Oberfläche (Außenfläche) der jeweiligen Elektrode 2, 3 eine Vertiefung vorliegt.

Die Ausbuchtung 11 ist ringförmig ausgebildet (Figur 3). Die Ausbuchtung 11 weist eine ringförmige Nut auf. Die Ausbuchtung 11 ist beispielsweise in die jeweilige Elektrode 2, 3 eingestanzt. Durch diesen Stanzprozess wird zeitgleich die oben beschriebene Vertiefung 7 ausgebildet.

Die Ausbuchtung 11 der jeweiligen Elektrode 2, 3 umrahmt die Vertiefung 7. Mit anderen Worten, in Richtung der Längsachse L ist die Vertiefung 7 der jeweiligen Elektrode 2, 3 zu allen Richtungen durch die Ausbuchtung 11 begrenzt. Die jeweilige Ausbuchtung 11 ist in einem Randbereich des Hohlraums 10 ausgebildet. Insbesondere ist die jeweilige Ausbuchtung 11 weniger zentral ausgebildet als die Vertiefung 7.

Die Ausbuchtungen 11 der beiden Elektroden 2, 3 sind einander gegenüberliegend angeordnet. Die jeweilige Ausbuchtung 11 ragt in den Hohlraum 10 hinein. Folglich erstreckt sich die jeweilige Ausbuchtung 11 entlang der Querachse Q in Richtung eines Mittelbereichs des Ableiters 1. Die jeweilige Ausbuchtung 11 verkleinert den Abstand A der beiden Elektroden 2, 3 in Richtung der Querachse Q. Mit anderen Worten, durch die Ausbuchtungen 11 wird die Ausdehnung des Hohlraums 10 entlang der Querachse Q in einem räumlich begrenzten Bereich verringert. Durch die Ausbuchtungen 11 wird der Abstand A der Elektroden 2, 3 in Richtung der Querachse Q verringert. Insbesondere weisen die Elektroden 2, 3 im Bereich der Ausbuchtungen 11 einen minimalen Abstand A auf.

Eine Dicke bzw. Ausdehnung der jeweiligen Ausbuchtung 11 entlang der Querachse Q entspricht vorzugsweise einer Tiefe der jeweiligen Vertiefung 7. Die beiden Elektroden 2, 3 weisen jeweils eine Dicke oder Ausdehnung entlang der Querachse Q auf. Entlang einer kompletten Längsausdehnung der jeweiligen Elektrode 2, 3 weist die jeweilige Elektrode 2, 3 dabei die gleiche Dicke auf. Mit anderen Worten, durch eine wie oben beschriebene Vertiefung 7 oder eine Ausbuchtung 11 wird die Dicke der jeweiligen Elektrode 2, 3 nicht beeinflusst. Vielmehr wird durch Vertiefung 7 und Ausbuchtung 11 der Abstand der Elektroden 2, 3 sowie die Querausdehnung des Hohlraums 10 beeinflusst. Dadurch können Bogenbrennbereich und Bogenzündbereich des Ableiters 1 räumlich voneinander separiert werden, wie im Folgenden beschrieben wird.

Der Ableiter 1 weist einen Bogenzündbereich 8 auf. Der Bogenzündbereich 8 ist derjenige Bereich in dem der Lichtbogen zur elektrischen Entladung zwischen den Elektroden 2, 3 gezündet wird. Der Bogenzündbereich 8 stellt einen ersten aktiven Bereich des Ableiters 1 dar. Der Bogenzündbereich 8 ist im Bereich des minimalen Abstands A zwischen der Elektroden 2, 3 angeordnet. Folglich ist der Bogenzündbereich 8 im Bereich der Ausbuchtungen 11 angeordnet. Der minimalen Abstand A der Elektroden 2, 3 erleichtert die Zündung des Lichtbogens.

Der Bogenzündbereich 8 ist in einem Seitenbereich des Hohlraums 10 ausgebildet. Der Bogenzündbereich 8 ist näher an dem Keramikkörper 5 angeordnet als der im Folgenden beschriebene Bogenbrennbereich 9.

Der Ableiter 1 weist ferner den oben erwähnten Bogenbrennbereich 9 oder zweiten aktiven Bereich zur Ermöglichung einer elektrischen Entladung zwischen den Elektroden 2, 3 bei einer Überspannung auf. Bei einer Überspannung soll somit im Bogenbrennbereich 9 eine Entladung, insbesondere eine Lichtbogenentladung, zwischen den Elektroden 2, 3 zur elektrischen Entladung stattfinden. Bogenzündbereich 8 und Bogenbrennbereich 9 sind räumlich voneinander getrennt. Der Bogenbrennbereich 9 ist insbesondere im Bereich des maximalen Abstands A zwischen den

Elektroden 2, 3 angeordnet. Folglich ist der Bogenbrennbereich 9 im Bereich der Vertiefungen 7 angeordnet. Der Bogenbrennbereich 9 ist in einem zentralen Bereich des Hohlraums 10 bzw. des Ableiters 1 ausgebildet. Insbesondere ist eine Entfernung zum Keramikkörper 5 im Bogenbrennbereich 9 maximal.

Im Bogenbrennbereich 9 ist ein Aktivierungsmaterial 6, beispielsweise Silikate und/oder Halogenide von Alkalimetallen, angeordnet. Der Bereich, in dem der Bogen brennt, wird durch das Aktivierungsmaterial 6 festgelegt. Das Aktivierungsmaterial 6 ist beispielsweise in einem Teilbereich einer Oberfläche der jeweiligen Elektrode 2, 3 ausgebildet.

Durch die spezielle Formgebung der Elektroden 2, 3 kann Bogenbrennbereich 9 und Bogenzündbereich 8 auf einfache Weise voneinander getrennt werden. Ferner kann eine flächige Bedampfung des Keramikkörpers 5 mit Elektrodenmaterial verhindert werden. Dadurch wird ein hoher

Isolationswiderstand nach Belastung gewährleistet.

Die Funktionalität des Ableiters 1 lässt sich dabei durch das Verhältnis (D2/D1) · A beschreiben, wobei D1 den Durchmesser der jeweiligen Vertiefung 7, D2 den Innendurchmesser der jeweiligen Elektrode 2, 3 und A den Abstand der Elektroden 2, 3 zueinander bezeichnet. Es gilt 0,7 ≤ (D2/D1) · A ≤ 1,3. Besonders bevorzugt gilt (D2/D1) · A = 1,1.

Die Figur 2 zeigt einen 3-Elektroden-Ableiter 1 zum Schutz vor Überspannungen. Im Unterschied zu dem 2-Elektroden-Ableiter 1 aus Figur 2 weist der in Figur 3 dargestellte Ableiter 1 eine dritte Elektrode oder Mittelelektrode 4 auf.

Die dritte Elektrode 4 ist zwischen der ersten und zweiten Elektrode 2, 3 angeordnet. Anders als die erste und zweite Elektrode 2, 3 weist die dritte Elektrode keine geschwungene Form auf. Vielmehr ist die dritte Elektrode 4 gerade bzw. entlang der Längsachse L ausgebildet. Die dritte Elektrode 4 weist eine ebene Oberfläche auf. Die dritte Elektrode 4 ist frei von einer Vertiefung 7 und frei von einer Ausbuchtung 11.

Die Form der ersten und zweiten Elektrode 2, 3 entspricht hingegen der in Zusammenhang mit Figur 1 beschrieben Form. Insbesondere finden alle in Zusammenhang mit Figur 1 beschriebenen strukturellen und funktionellen Merkmale auch für den Ableiter 1 aus Figur 2 Anwendung sofern im Folgenden nicht anders beschrieben. Damit werden im Folgenden lediglich die Unterschiede zu dem Ableiter aus Figur 1 beschrieben.

Die dritte Elektrode 4 weist eine zentrale Aussparung 13 (Durchbruch) auf. Die Aussparung 13 durchdringt die dritte Elektrode 4 vollständig. Die Aussparung 13 ist den Vertiefungen 7 der ersten und zweiten Elektrode 2, 3 gegenüberliegend angeordnet. Die Aussparung 13 dient der Verbindung des gasgefüllten Hohlraums 10 zwischen der ersten Elektrode 2 und der dritten Elektrode 4 mit dem gasgefüllten Hohlraum 10 zwischen der zweiten Elektrode 3 und der dritten Elektrode 4. Im Fall einer Überspannung sollen dadurch beide Strecken des 3-Elektroden-Ableiters 1 zünden.

Die dritte Elektrode 4 ist durch den Keramikkörper 5 hindurchgeführt. Anders ausgedrückt ist der Keramikkörper 5 um die dritte Elektrode 4 herum angeordnet. Durch den Keramikkörper 5 werden die Elektroden 2, 3, 4 elektrisch und räumlich voneinander separiert.

Die Elektroden 2, 3, 4 weisen einen minimalen Abstand A zueinander auf. Insbesondere ist der Abstand A in jenem Bereich minimal, in dem die Ausbuchtungen 11 der ersten und zweiten Elektrode 2, 3 angeordnet sind. Mit anderen Worten, im Bereich der Ausbuchtung 11 der ersten Elektrode 2 weisen die erste Elektrode 2 und die dritte Elektrode 4 einen minimalen Abstand A zueinander auf. Im Bereich der Ausbuchtung 11 der zweiten Elektrode 3 weisen die zweite Elektrode 3 und die dritte Elektrode 4 ebenfalls einen minimalen Abstand A zueinander auf. In dem Bereich des minimalen Abstands A ist jeweils der Bogenzündbereich 8 angeordnet.

Im Bereich der Vertiefung 7 der ersten Elektrode 2 weisen die erste Elektrode 2 und die dritte Elektrode 4 einen maximalen Abstand A zueinander auf. Im Bereich der Vertiefung 7 der zweiten Elektrode 3 weisen die zweite Elektrode 3 und die dritte Elektrode 4 ebenfalls einen maximalen Abstand A zueinander auf. In dem Bereich des maximalen Abstands A ist der Bogenbrennbereich 9 angeordnet. Dieser ist durch das Anordnen des Aktivierungsmaterials 6 räumlich festgelegt. In dem Bereich des maximalen Abstands A ist ferner die zentrale Aussparung 13 der dritten Elektrode 4 vorgesehen.

Alle weiteren Merkmale entsprechen den in Zusammenhang mit Figur 1 beschriebenen Merkmalen. Insbesondere wird auch hier die Funktionalität des Ableiters 1 durch das Verhältnis (D2/D1) · A beschrieben, wobei D1 den Durchmesser der jeweiligen Vertiefung 7, D2 den Innendurchmesser der jeweiligen Elektrode 2, 3 und A den Abstand der jeweiligen Elektrode 2, 3 zu der dritten Elektrode 4 bezeichnet. Vorzugsweise gilt auch hier 0,7 ≤ (D2/D1) · A ≤ 1,3. Besonders bevorzugt gilt (D2/D1) · A = 1,1.

### Bezugszeichenliste

- 1: Ableiter
- 2: Erste Elektrode
- 3: Zweite Elektrode
- 4: Dritte Elektrode / Mittelelektrode
- 5: Keramikkörper
- 6: Aktivierungsmaterial
- 7: Vertiefung
- 8: Bogenzündbereich
- 9: Bogenbrennbereich
- 10: Gasentladungsbereich / Hohlraum
- 11: Erhebung / Ausbuchtung
- 12: Zündhilfe
- 13: Aussparung
- 14: Ausdehnung

- D1: Durchmesser der Vertiefung
- D2: Elektrodeninnendurchmesser
- A: Abstand der Elektroden
- L: Längsachse
- Q: Querachse

## Patentansprüche

1. Ableiter (1) zum Schutz vor Überspannungen aufweisend:
- wenigstens eine erste und eine zweite Elektrode (2, 3),
- einen Keramikkörper (5) zur elektrischen Trennung der Elektroden (2, 3),
wobei
- die Elektroden (2, 3) einen Abstand (A) zueinander in Richtung einer Querachse (Q) des Ableiters (1) aufweisen,
- der Abstand (A) zwischen den Elektroden (2, 3) entlang einer Längsachse (L) des Ableiters (1) variiert,
- die Elektroden (2, 3) jeweils eine zentrale Vertiefung (7) aufweisen, wobei die Vertiefungen (7) der Elektroden (2, 3) einander gegenüberliegend um die Längsachse (L) des Ableiters (1) ausgebildet sind,
**dadurch gekennzeichnet , dass** der Ableiter eine dritte Elektrode (4) aufweist , wobei die dritte Elektrode (4) zwischen der ersten und der zweiten Elektrode (2, 3) angeordnet ist, und wobei die dritte Elektrode (4) frei von einer Vertiefung ist,
- die jeweilige zentrale Vertiefung (7) einen Durchmesser (D1) aufweist, wobei die Elektroden (2, 3, 4) einen Innendurchmesser (D2) aufweisen, und wobei 0,7 ≤ (D2/D1) · A ≤ 1,3.

2. Ableiter (1) nach dem vorangehenden Anspruch, wobei der Abstand (A) zwischen den Elektroden (2, 3) im Bereich der Vertiefungen (7) maximal ist.

3. Ableiter (1) nach einem der vorangehenden Ansprüche, aufweisend wenigstens einen Bogenzündbereich (8) und wenigstens einen Bogenbrennbereich (9), wobei Bogenzündbereich (8) und Bogenbrennbereich (9) räumlich voneinander getrennt sind.

4. Ableiter (1) nach Anspruch 3, wobei der Bogenbrennbereich (9) in einem Bereich zwischen den Vertiefungen (7) angeordnet ist.

5. Ableiter (1) nach einem der Ansprüche 3 bis 4, wobei im Bogenbrennbereich (9) ein Aktivierungsmaterial (6) angeordnet ist.

6. Ableiter (1) nach einem der vorangehenden Ansprüche, wobei die erste und die zweite Elektrode (2, 3) und/oder die erste Elektrode (2) und die dritte Elektrode (4) und/oder die zweite Elektrode (3) und die dritte Elektrode (4) einen minimalen Abstand (A) zueinander in Richtung der Querachse (Q) des Ableiters (1) aufweisen.

7. Ableiter (1) nach dem vorangehenden Anspruch, wobei der wenigstens eine Bogenzündbereich (8) im Bereich des minimalen Abstands (A) angeordnet ist.

8. Ableiter (1) nach einem der beiden vorangehenden Ansprüche,
wobei die erste Elektrode (2) und die zweite Elektrode (3) jeweils wenigstens eine Ausbuchtung (11) aufweisen, und wobei der minimale Abstand (A) zwischen den Elektroden (2, 3, 4) im Bereich der Ausbuchtung (11) ausgebildet ist.

9. Ableiter (1) nach einem der vorangehenden Ansprüche, wobei die Elektroden (2, 3, 4) und der Keramikkörper (5) einen mit einem Edelgas gefüllten Hohlraum (10) einschließen und wobei der Ableiter (1) ein Gasentladungsüberspannungsableiter ist.

## Claims

1. An arrester (1) for protecting against overvoltages, having:
- at least one first and one second electrode (2, 3),
- a ceramic body (5) for electrical isolation of the electrodes (2, 3), wherein
- the electrodes (2, 3) are spaced apart from one another by a distance (A) in the direction of a transverse axis (Q) of the arrester (1),
- the distance (A) between the electrodes (2, 3) varies along a longitudinal axis (L) of the arrester (1),
- the electrodes (2, 3) each have a central recess (7), wherein the recesses (7) of the electrodes (2, 3) are configured opposite one another around the longitudinal axis (L) of the arrester (1),
**characterized in that** the arrester has a third electrode (4), wherein the third electrode (4) is arranged between the first and the second electrode (2, 3), and wherein the third electrode (4) is free from a recess,
- the respective central recess (7) has a diameter (D1), wherein the electrodes (2, 3, 4) have an internal diameter (D2), and wherein 0.7 ≤ (D2/D1) • A ≤ 1.3.

2. The arrester (1) according to the preceding claim, wherein the distance (A) between the electrodes (2, 3) is at its maximum in the region of the recesses (7).

3. The arrester (1) according to any one of the preceding claims, having at least one arc ignition region (8) and at least one arc burning region (9), wherein the arc ignition region (8) and the arc burning region (9) are spatially separated from one another.

4. The arrester (1) according to Claim 3,
wherein the arc burning region (9) is arranged in a region between the recesses (7).

5. The arrester (1) according to any one of Claims 3 to 4, wherein an activation material (6) is arranged in the arc burning region (9).

6. The arrester (1) according to any one of the preceding claims,
wherein the first and the second electrode (2, 3) and/or the first electrode (2) and the third electrode (4) and/or the second electrode (3) and the third electrode (4) are a minimum distance (A) from one another in the direction of the transverse axis (Q) of the arrester (1).

7. The arrester (1) according to the preceding claim, wherein the at least one arc ignition region (8) is arranged in the region of the minimum distance (A).

8. The arrester (1) according to any one of the two preceding claims,
wherein the first electrode (2) and the second electrode (3) each have at least one convexity (11), and wherein the minimum distance (A) between the electrodes (2, 3, 4) is configured in the region of the convexity (11).

9. The arrester (1) according to any one of the preceding claims, wherein the electrodes (2, 3, 4) and the ceramic body (5) enclose a cavity (10) filled with a noble gas and wherein the arrester (1) is a gas discharge surge arrester.

## Revendications

1. Parasurtenseur (1) pour la protection contre les surtensions, présentant :
- au moins une première et une deuxième électrode (2, 3),
- un corps céramique (5) pour la séparation électrique des électrodes (2, 3),
- les électrodes (2, 3) présentant une distance (A) l'une par rapport à l'autre dans la direction d'un axe transversal (Q) du parasurtenseur (1),
- la distance (A) entre les électrodes (2, 3) variant le long d'un axe longitudinal (L) du parasurtenseur (1),
- les électrodes (2, 3) présentant à chaque fois un creux central (7), les creux (7) des électrodes (2, 3) étant formés l'un en face de l'autre autour de l'axe longitudinal (L) du parasurtenseur (1),
**caractérisé en ce que** le parasurtenseur présente une troisième électrode (4), la troisième électrode (4) étant agencée entre la première et la deuxième électrode (2, 3) et la troisième électrode (4) étant exempte d'un creux,
- le creux central respectif (7) présentant un diamètre (D1), les électrodes (2, 3, 4) présentant un diamètre interne (D2) et 0,7 ≤ (D2/D1)•A ≤ 1,3.

2. Parasurtenseur (1) selon la revendication précédente, la distance (A) entre les électrodes (2, 3) étant maximale dans la zone des creux (7).

3. Parasurtenseur (1) selon l'une quelconque des revendications précédentes, présentant au moins une zone d'amorçage d'arc (8) et au moins une zone de combustion d'arc (9), la zone d'amorçage d'arc (8) et la zone de combustion d'arc (9) étant séparées spatialement l'une de l'autre.

4. Parasurtenseur (1) selon la revendication 3,
la zone de combustion d'arc (9) étant agencée dans une zone entre les creux (7).

5. Parasurtenseur (1) selon l'une quelconque des revendications 3 à 4,
un matériau d'activation (6) étant agencé dans la zone de combustion d'arc (9).

6. Parasurtenseur (1) selon l'une quelconque des revendications précédentes,
la première et la deuxième électrode (2, 3) et/ou la première électrode (2) et la troisième électrode (4) et/ou la deuxième électrode (3) et la troisième électrode (4) présentant une distance minimale (A) l'une par rapport à l'autre dans la direction de l'axe transversal (Q) du parasurtenseur (1).

7. Parasurtenseur (1) selon la revendication précédente, ladite au moins une zone d'amorçage d'arc (8) étant agencée dans la zone de la distance minimale (A).

8. Parasurtenseur (1) selon l'une quelconque des deux revendications précédentes,
la première électrode (2) et la deuxième électrode (3) présentant à chaque fois au moins un renflement (11) et la distance minimale (A) entre les électrodes (2, 3, 4) étant formée dans la zone du renflement (11).

9. Parasurtenseur (1) selon l'une quelconque des revendications précédentes, les électrodes (2, 3, 4) et le corps céramique (5) renfermant un espace creux (10) rempli d'un gaz noble et le parasurtenseur (1) étant un parasurtenseur à décharge de gaz.
